# FASCICULE DE BREVET EUROPEEN

(11) **EP 2 288 789 B1**
(45) Date de publication et mention de la délivrance du brevet: **30.05.2018**
(21) Numéro de dépôt: 09742262.0
(22) Date de dépôt: 07.04.2009
(51) Int. Cl.: E21C 50/00, E02F 3/88, E02F 7/00, E21B 17/01

(54) **DISPOSITIF D'EXTRACTION D'UN MATERIAU SITUE AU FOND D'UNE ETENDUE D'EAU, INSTALLATION D'EXTRACTION, ET PROCEDE ASSOCIE**
VERFAHREN ZUM EXTRAHIEREN EINES SICH AUF DEM GRUND EINER WASSERFLÄCHE BEFINDENDEN MATERIALS, EXTRAKTIONSANLAGE UND ZUGEHÖRIGES VERFAHREN
DEVICE FOR EXTRACTING A MATERIAL SITUATED AT THE BOTTOM OF AN EXPANSE OF WATER, EXTRACTION INSTALLATION AND ASSOCIATED METHOD

(30) Priorité: 08.04.2008 FR 0852357
(43) Date de publication de la demande: 02.03.2011
(73) Titulaire: Technip France S.A.S., 92400 Courbevoie (FR)
(72) Inventeur: ESPINASSE, Philippe, F-76420 Bihorel (FR)
(74) Mandataire: Lavoix
(86) Numéro de dépôt international: PCT/FR2009/050599
(87) Numéro de publication internationale: WO 2009/136064

(56) Documents cités:
- EP-A- 0 063 911
- DE-A1- 3 129 228
- DE-A1- 19 902 133
- FR-A- 2 467 283
- US-A- 3 697 134
- US-A- 3 811 730
- US-A- 6 042 303

## Description

La présente invention concerne un dispositif d'extraction d'un matériau situé au fond d'une étendue d'eau selon le préambule de la revendication 1.

De tels dispositifs sont notamment destinés à l'exploitation minière des fonds sous-marins, ou aux travaux de terrassement des sols sous-marins en vue de la mise en place d'installations de production d'hydrocarbures.

On connaît de FR-A-2 467 283 un dispositif. Ce dispositif comprend une installation de surface portée par un navire et un ensemble de fond. L'ensemble de fond comprend une station de base et un véhicule d'extraction circulant sur le fond marin et raccordé à la station de base par un lien souple désigné par le terme anglais « jumper ».

Pour descendre l'ensemble de fond dans l'eau, il est connu d'utiliser un train de tiges creuses rigides qui raccorde la station de base et l'installation de surface. Le train de tiges délimite intérieurement un passage de circulation du matériau prélevé au fond pour le convoyer jusqu'à la surface.

Un tel dispositif est donc satisfaisant lors de l'exploitation normale, en eaux calmes, du dispositif d'extraction.

Toutefois, en cas de tempête ou lorsque l'installation de surface sur le navire doit être temporairement déplacée, il est nécessaire de remonter l'ensemble du train de tiges constituant la conduite de transport dans le navire porteur, ainsi que le véhicule sous-marin de prélèvement du matériau sur le fond de l'étendue d'eau et les équipements de pompage.

Une telle opération est fastidieuse et lente, ce qui nuit à la sécurité et au coût d'exploitation du dispositif.

EP 0 063 911 décrit une installation d'exploitation de fluide pétrolier dans le fond de l'étendue d'eau qui ne comprend pas de moyens de prélèvement de matériau sur le fond de l'étendue d'eau.

DE 199 02 33 décrit une installation de prélèvement de matériau sur le fond de l'étendue d'eau selon le préambule de la revendication 1.

US 3,697,134, DE 3129228 et US 3,811,730 décrivent des installations de prélèvement de matériau sur le fond de l'étendue d'eau qui comportent des véhicules de prélèvement mobiles sur le fond de l'étendue d'eau.

Un but de l'invention est donc d'obtenir un dispositif d'extraction d'un matériau situé au fond d'une étendue d'eau qui soit plus sûr et moins coûteux à exploiter.

A cet effet, l'invention a pour objet un dispositif selon la revendication 1.

Le dispositif selon l'invention peut comprendre l'une ou plusieurs des caractéristiques des revendications 2 à 7.

L'invention a également pour objet une installation d'extraction d'un matériau situé au fond d'une étendue d'eau selon la revendication 8 ou 9.

L'invention a en outre pour objet un procédé selon la revendication 10.

Le procédé selon l'invention peut comprendre l'une ou plusieurs des caractéristiques des revendications 11 et 12.

L'invention sera mieux comprise à la lecture de la description qui va suivre, donnée uniquement d'exemple, et faite en se référant aux dessins annexés, sur lesquels :
- la Figure 1 est une vue de côté d'une première installation d'extraction selon l'invention, le navire de surface étant raccordé au dispositif d'extraction ;
- la Figure 2 est une vue schématique de côté d'une partie supérieure de la conduite de transport munie d'un ensemble de flottabilité ;
- la Figure 3 est une vue analogue à la Figure 1 lors de la déconnexion du navire de surface ;
- la Figure 4 est une vue analogue à la Figure 1 en l'absence de navire de surface ;
- la Figure 5 est une vue de côté d'un détail de la première installation d'extraction dans une position contractée de la partie supérieure flexible de la conduite de transport ;
- la Figure 6 est une vue analogue à la Figure 5 dans une position déployée de la partie supérieure flexible de la conduite ;
- la Figure 7 est une vue de dessus illustrant schématiquement les configurations de la Figure 5 et de la Figure 6 ; et
- la Figure 8 est une courbe représentant la fenêtre d'utilisation du dispositif d'extraction des Figures 5 à 7 en fonction de la profondeur et de la distance à l'axe vertical de la partie rigide.

Une installation 10 d'extraction selon l'invention est représentée sur les Figures 1 à 4. Cette installation est destinée à prélever des matériaux situés au fond d'une étendue d'eau 12 comme une mer, un océan, ou un lac.

L'étendue d'eau 12 repose sur un fond 14 délimité par du matériau solide comprenant des roches et/ou des sédiments.

Le dispositif 10 a pour objet de réaliser par exemple des travaux de terrassement sur le fond 14 en vue de la mise en place d'une installation d'exploitation d'hydrocarbures, ou de prélever des minerais déposés sur le fond 14 en vue de leur exploitation ultérieure à la surface 16 de l'étendue d'eau 12.

Comme illustré par la Figure 1, l'installation 10 comprend un dispositif immergé d'extraction 18 et un ensemble de surface 20 destiné à collecter, à traiter et à stocker le matériau prélevé et remonté à la surface par le dispositif d'extraction 18.

Dans cet exemple, l'ensemble de surface 20 est porté par un navire 22 flottant sur l'étendue d'eau.

Le dispositif d'extraction 18 comprend un ensemble de fond 24 pour le prélèvement du matériau sur le fond 14 de l'étendue d'eau 12, une conduite de transport 26 raccordant l'ensemble de fond 24 à l'ensemble de surface 20 et, selon l'invention, un ensemble de flottabilité 28 monté autour d'au moins une région supérieure de la conduite de transport 26 pour assurer son maintien dans une configuration sensiblement verticale dans l'étendue d'eau 12.

Le dispositif d'extraction 18 comprend en outre des lignes fonctionnelles 30 d'alimentation électrique de l'ensemble de fond 24 et d'injection de gaz dans la conduite 26.

L'ensemble de fond 24 comprend une station de base 32, des moyens 34A, 34B d'excavation, déplaçables par rapport à la station de base 32, et une ancre 36 de fixation de la station de base 32 sur le fond 14 de l'étendue d'eau 12.

La station de base 32 est destinée à être placée au voisinage du fond 14, à l'écart de celui-ci lors de l'exploitation des matériaux.

La station de base 32 comprend des équipements (non représentés) de pompage et de traitement du matériau prélevé, comme par exemple des pompes ou des filtres, et des moyens de commande des moyens d'excavation 34A, 34B. Elle peut comprendre aussi des moyens de stockage temporaire du matériau prélevé par les moyens d'excavation 34A, 34B.

Dans l'exemple représenté sur la Figure 1, les moyens d'excavation 34A, 34B comprennent, à gauche sur le dessin, un véhicule excavateur 38 et un lien flexible 40 raccordant le véhicule excavateur 38 à la station de base 32, et à droite sur le dessin, une grue d'excavation 42, associée à des moyens 44 de réception et de traitement du matériau, posés sur le fond 14 de l'étendue d'eau 12 et reliés à la station de base 32 par un deuxième lien flexible 46.

Le véhicule excavateur 38 est destiné à se déplacer sur le fond 14 pour y prélever du matériau. Il comprend des moyens 48 de déplacement autonome sur le fond 14, et des moyens 50 de prélèvement du matériau aptes à creuser, racler ou forer le matériau constituant le fond 14 et à le transporter jusqu'au lien flexible 40.

Un exemple de véhicule excavateur est décrit dans la demande française FR-A-2 467 283.

Le lien flexible 42 est parfois désigné par le terme anglais « jumper ». Il est formé d'un tuyau souple présentant une extrémité supérieure raccordée sur la station de base 32 et une extrémité inférieure raccordée sur le véhicule 38 pour prélever le matériau issu des moyens de prélèvement 50. Il délimite intérieurement une lumière de circulation de matériau débouchant en regard des moyens de prélèvement 50 et dans la station de base 32 pour se raccorder à la conduite de transport 26.

La grue 42 est déployable et actionnable depuis le navire 22 en surface. Elle comprend une pince 52 de prélèvement du matériau sur le fond 14, et un câble 53 de déploiement et de déplacement de la pince 52 pour la descendre depuis le navire 22 vers le fond 14 et pour la déplacer par rapport au fond 14.

Dans une variante, les moyens d'excavation 34B comprennent en outre un marteau piqueur solidaire de la pince 52 ou un marteau piqueur déployé depuis le navire 22 en surface par un câble additionnel de déploiement et de déplacement.

Les moyens de réception 44 sont décrits par exemple dans la demande française n° 07 56579 de la Demanderesse.

Ils comprennent un support d'appui réglable 54 posé sur le fond de l'étendue d'eau, muni d'un broyeur/concasseur et d'un entonnoir de réception du matériau prélevé.

La pince 52 de la grue 42 est déplaçable par rapport au support 54 entre une position de prélèvement de matériau au contact du fond 14 d'étendue d'eau, et une position de déversement du matériau dans le support 54.

Le deuxième lien flexible 46 est de structure analogue à celle du premier lien flexible 40.

L'ancre 36 comprend un plot de fixation dans le fond de l'étendue d'eau et un câble de liaison à la station de base 32. La station 32 est ainsi maintenue au-dessus du plot de fixation à quelques mètres à l'écart du fond 14.

La conduite de transport 26 s'étend sensiblement verticalement dans l'étendue d'eau 12 entre un premier point 60, situé à son extrémité inférieure et raccordé sur la station de base 32, et un deuxième point 62 situé à son extrémité supérieure et raccordé de manière amovible sur l'ensemble de surface 20.

La conduite 26 comprend, en référence à la Figure 1, une partie inférieure rigide 64, une partie supérieure flexible 66 et un raccord de liaison 68 entre la partie rigide et la partie flexible.

La conduite de transport 26 définit intérieurement, sur toute sa longueur prise entre le premier point 60 et le deuxième point 62, une lumière intérieure 70 continue de circulation du matériau, destinée à convoyer le matériau prélevé sur le fond 14 de l'étendue d'eau depuis la station de base 32 jusqu'à l'ensemble de surface 20.

Dans l'exemple illustré par la Figure 1, la partie inférieure rigide 64 comprend un assemblage bout à bout de tronçons 72 de tubes métalliques rigides.

Le rayon de courbure maximal de la conduite rigide est inférieur à 12 m et notamment inférieur à 10 m.

Comme on le verra plus bas, et selon l'invention, grâce à l'ensemble de flottabilité 28 et à l'ancre 36, la partie inférieure 64 s'étend suivant un axe A-A' sensiblement vertical entre le raccord 68 et la station de base 32 quelle que soit la configuration de la partie supérieure flexible 66.

La partie inférieure 64 est en outre munie de deux raidisseurs 73 situés au voisinage du raccord 68.

Le raccord 68 est situé à une profondeur comprise entre 1 m et 200 m sous la surface 16.

La partie supérieure flexible 66 est réalisée à base d'un conduit flexible 74 ayant un rayon de courbure minimal supérieur à 12 m.

La partie supérieure flexible 66 est ainsi apte à se déformer entre une configuration connectée en S, dans laquelle elle est raccordée à l'ensemble de surface 20, telle que représentée sur la Figure 1, et une configuration démontée en U retourné dans laquelle elle est déconnectée de l'ensemble de surface 20 et elle s'étend vers le bas parallèlement à la partie rigide 64, telle que représentée sur la Figure 4.

Dans la configuration connectée en S, le deuxième point 62 est maintenu raccordé sur l'ensemble de surface 20 au-dessus du raccord 68. La conduite flexible 74 forme depuis le raccord 68 vers le deuxième point 62, un coude 75A dirigé vers le haut, un coude 75B dirigé vers le bas, puis un tronçon sensiblement vertical 75C.

La partie supérieure flexible 66 est munie, au voisinage du premier point 62, d'un câble de repêchage 80 présentant une bouée 82 flottant en surface à l'extrémité supérieure du câble 80.

En variante, la partie supérieure flexible 66 est dépourvue de câble 80 et de bouée 82. Le premier point 62 est alors propre à reposer dans l'étendue d'eau 12 ou sur le fond 14 de l'étendue d'eau lorsqu'il est déconnecté de l'ensemble de surface 20.

Les lignes fonctionnelles 30 comprennent des lignes 90 de transport de puissance électrique et/ou hydraulique, et de transport d'informations pour l'alimentation des dispositifs d'excavation 34A, 34B et de la station de base 32, et au moins une ligne 92 d'injection de gaz dans la lumière intérieure 70 de la conduite de transport 26 pour le convoyage du matériau depuis la station de base vers l'ensemble de surface 20.

Les lignes de transport 90 sont réalisées par exemple sous la forme d'ombilicaux avec un tronçon supérieur libre par rapport à la conduite 26, un tronçon intermédiaire fixé le long de la conduite 26 en regard de la partie rigide 64 et un tronçon inférieur libre par rapport à la conduite 26 raccordant le tronçon intermédiaire respectivement au véhicule excavateur 38 et au support 54.

Selon l'invention, l'ensemble de flottabilité 28 comprend une pluralité de bouées 96, 98 réparties axialement le long de la conduite de transport 26.

Comme illustré par la Figure 2, la conduite de transport 26 comprend ainsi un premier groupe de bouées 96 montées coaxialement autour de la partie inférieure 64 et un deuxième groupe de bouées 98 montées autour de la partie supérieure flexible 66.

Les bouées 96, 98 sont par exemple réalisées en mousse étanche et sont fixées axialement autour de la conduite 26 par l'intermédiaire de pinces, telles que décrites dans la demande de brevet GB 2 288 205 de la société anglaise CRP.

Dans l'exemple représenté, les bouées 96, 98 sont réparties sur sensiblement toute la longueur de la conduite 26.

En variante, les bouées 96, 98 sont disposées uniquement sur une région supérieure de la conduite 26 au voisinage du raccord 68, en définissant sur la partie inférieure rigide 64 et sur la partie supérieure flexible 66 des régions dépourvues de bouées 96, 98 de longueur supérieure à 50% de la longueur de la conduite 26.

Dans ce cas, la région supérieure munie de bouées 96, 98 présente une flottabilité supérieure à la flottabilité des autres régions de la conduite 26.

Les bouées 96, 98 sont dimensionnées pour maintenir la partie rigide 64 sensiblement verticale dans l'étendue d'eau 12 en compensation du poids de la conduite 26 et du fluide éventuellement contenu dans cette conduite, dans le cas où le deuxième point 62 est raccordé à l'ensemble de surface 20 ou lorsque le deuxième point 62 est déconnecté de l'ensemble de surface 20, en absence de traction verticale sur le deuxième point 62.

Les bouées 96, 98 exercent ainsi sur la conduite 26 une force dirigée vers le haut supérieure à la force résultant de la différence entre d'une part, le poids de la conduite 26 et de son contenu, et d'autre part, la poussée d'Archimède s'exerçant sur la conduite 26.

Dans une autre variante, l'ensemble de flottabilité 28 comprend une bouée 96 unique réalisée à partir d'une coque creuse totalement immergée dans l'étendue d'eau. La bouée unique est disposée verticalement au dessus du raccord 68 et est reliée au raccord 68 par une chaîne.

L'ensemble de surface 20 comprend des moyens 100 de réception, de décantation et de traitement du matériau reçu de la conduite de transport 28, des moyens 102 d'alimentation électrique et/ou hydraulique et de commande ou des moyens d'excavation 34A, 34B et des moyens 104 d'injection de gaz dans la ligne 92.

Le montage et fonctionnement de l'installation d'extraction 10 selon l'invention vont maintenant être décrit.

Initialement, le dispositif d'extraction 18 est assemblé séquentiellement et est descendu vers le fond 14 de l'étendue d'eau.

A cet effet, la station de base 32 et les moyens d'excavation 34A, 34B sont descendus progressivement vers le fond 14 de l'étendue d'eau 12 à partir du navire 22 par assemblage successif des tronçons de tube 72 formant la partie inférieure rigide 64 de la conduite de transport 26.

Lors du montage de la partie rigide 64, des bouées 96 sont montées régulièrement autour des tronçons de tube 72 et sont calées axialement autour de ces tubes 72 pour former l'ensemble de flottabilité 28.

Puis, le raccord 68 est monté à l'extrémité supérieure de la partie inférieure rigide 64. La conduite flexible 74 munie des bouées 98 est alors assemblée et descendue dans l'étendue d'eau 12 pour former la partie supérieure flexible 66 de la conduite de transport 26, qui occupe sa configuration connectée à l'ensemble de surface 20.

Par ailleurs, les lignes fonctionnelles 30 sont déroulées depuis des tambours rotatifs placés sur le navire 22 et sont descendues simultanément avec la conduite de transport 26.

Lorsque la station de base 32 est située à quelques mètres au-dessus du fond 14 de l'étendue d'eau 12, l'ancre 36 est mise en place et son plot de fixation est immobilisé dans le fond 14 de l'étendue d'eau.

Les bouées 96, 98 et l'ensemble de flottabilité 28 engendrant une force de traction vers le haut sur la région supérieure de la conduite de transport 26 munie des bouées 96, 98, et l'ancre 36 engendrant une force de retenue de l'extrémité inférieure 60 de la conduite de transport 26 au voisinage du fond 14 de l'étendue d'eau 12, la partie inférieure rigide 64 de la conduite de transport 26 s'aligne spontanément et de manière permanente suivant un axe A-A' sensiblement vertical entre l'ancre 36 et le raccord 68.

En outre, la partie supérieure flexible 66 adopte une conformation en forme de vague qui absorbe les déplacements locaux du navire 20 par rapport à la partie rigide 64.

Les moyens d'excavation 34A, 34B sont alors activés pour prélever du matériau sur le fond 14 de l'étendue d'eau 12 et pour amener le matériau prélevé à travers les lignes flexibles respectives 40, 46 jusqu'à la station de base 32.

Puis, le matériau prélevé est remonté à travers la lumière intérieure 70 de la conduite de transport 26 entre la station de base 32 et les moyens de réception et de traitement 100 sur l'ensemble de surface 20, notamment sous l'effet du gaz injecté par la ligne d'injection de gaz 92 dans la lumière 70, ou/et par des pompes centrifuges montées sur la station de base 32 ou sur l'embase de l'ancre 36.

En cas de tempête ou en cas d'urgence, le premier point 62 peut être déconnecté très rapidement de l'ensemble de surface 20 pour être placé à l'écart du navire 22 dans l'étendue d'eau 12, de sorte que la partie supérieure 66 occupe sa configuration démontée illustrée par la Figure 3.

Une fois déconnecté, le navire 22 peut rapidement s'éloigner du dispositif d'extraction 18, notamment lorsqu'une tempête agite l'étendue d'eau 12.

Toutefois, même lorsque le deuxième point 62 est déconnecté, la conduite de transport 26 reste sensiblement verticale dans l'étendue d'eau 12, notamment dans la partie inférieure rigide 64 entre la station de base 32 et le raccord 68, comme illustré par la Figure 4.

Par ailleurs, lorsque le deuxième point 62 de la conduite doit être reconnecté à un ensemble de surface 20, il peut être tracté sur un navire 22 vers la surface 16 par l'intermédiaire du câble de repêchage 80 qui peut être saisi à l'aide de la bouée 82.

Le dispositif d'extraction 18 selon l'invention peut donc être laissé en permanence immergé dans l'étendue d'eau 12 dans une configuration sensiblement verticale, sans avoir à le remonter dans un navire 22 lorsqu'il n'est pas utilisé.

Comme illustré par les Figures 4 à 8, le dispositif d'extraction 18 selon l'invention, lorsqu'il est équipé de moyens d'excavation 34B comprenant une grue 42 solidaire du navire associée à des moyens 44 de réception de traitement du matériau posé sur le fond de l'étendue d'eau, présente un grand rayon d'intervention sur le fond 14 de l'étendue d'eau, même lorsque le deuxième point 62 est maintenu raccordé sur l'ensemble de surface 20, et lorsque l'ancre 36 est maintenue immobile sur le fond 14 de l'étendue d'eau.

Ainsi, en référence à la Figure 7, pour chaque position du navire 22, la pince 52 située à l'extrémité inférieure de la grue 42 est propre à traiter, en projection sur le fond 14, une surface 130 en forme de disque centrée sur le navire 22. En outre, le navire 22 peut tourner de 360° autour de l'axe A-A', autorisant un traitement d'une surface annulaire 132 centrée sur l'axe A-A', en déplaçant de manière correspondante le support d'appui 54 pour le placer dans la surface en forme de disque 130.

Comme illustré par les Figures 5, 6 et 7, l'étendue de la surface annulaire de traitement 132 autour de l'axe A-A' est définie par la configuration en S de la partie supérieure flexible 66.

Ainsi, lorsque la partie supérieure flexible 66 occupe sa configuration en S, elle est apte à être déplacée par le navire 22 entre une position contractée radialement, représentée sur la Figure 5, dans laquelle le deuxième point 62 raccordé sur l'ensemble de surface 20 est positionné au voisinage de l'axe vertical A-A' de la partie inférieure rigide 64, et une position déployée radialement, représentée sur la Figure 5, dans laquelle le deuxième point 62 est plus éloigné de l'axe vertical A-A' de la partie inférieure 64.

Comme illustré par la Figure 5, dans la position contractée radialement, l'angle θ formé par un axe vertical B-B' qui passe par le deuxième point 62 et le tronçon supérieur de la partie supérieure flexible 66 est inférieur à - 10° et est par exemple compris entre - 15° et - 20°.

Comme représenté à gauche sur la Figure 7, le navire 22 est alors placé au voisinage de l'axe A-A' et définit avec la grue 42, le rayon minimal Dmin de la surface annulaire d'intervention 132.

Au contraire, dans la position déployée radialement, l'angle θ formé par la verticale passant par deuxième point 62 et le tronçon vertical est supérieur à 10°, est par exemple compris entre 12° et 20°.

Comme représenté à droite sur la Figure 7, le navire 22 est alors placé plus à l'écart de l'axe A-A' et définit avec la grue 42, le rayon maximal Dmax de la surface annulaire d'intervention 132.

En outre, la hauteur intermédiaire h de la partie supérieure flexible 66 de la conduite 26, prise entre le sommet 134 du coude dirigé vers le haut 75A et le point le plus bas 136 du coude dirigé vers le bas 75B, s'adapte à la profondeur du fond 14 de l'étendue d'eau, pour une longueur donnée de la conduite de transport 26.

Pour une conduite de transport 26 présentant une partie inférieure rigide 64 de longueur l1 donnée, par exemple comprise entre 700 m et 1000 m et une partie supérieure flexible 66 de longueur l2 donnée, par exemple comprise entre 400 m et 450 m, il est ainsi possible d'extraire du matériau sur une surface annulaire 132 du fond 14 de l'étendue d'eau définie dans la fenêtre de profondeur P et de distance D à l'axe A-A' située à l'intérieur de la courbe fermée 140 sensiblement trapézoïdale de la Figure 8, sans avoir à modifier la longueur de la conduite 26, et sans avoir à la déplacer.

Dans une première variante d'utilisation du dispositif 18, l'ensemble de surface 20 d'un premier navire 22 est utilisé pour collecter le matériau issu de la conduite de transport 26 jusqu'à ce qu'une quantité donnée de matériau soit reçue par les moyens de réception et de traitement 100 du premier navire 22.

Puis, le premier point 62 de la conduite 26 est déconnecté de l'ensemble de surface 20 de ce premier navire 22 et le premier navire 22 s'éloigne du dispositif 18.

Un deuxième navire (non représenté), qui comporte des moyens de stockage de matériau disponibles est alors amené en regard du dispositif d'extraction 18 et le premier point 62 de la conduite est alors raccordé sur l'ensemble de surface 20 de ce deuxième navire.

Dans encore une autre variante, la conduite de transport 26 est flexible sur sensiblement toute sa longueur et chaque ligne fonctionnelle 30 est disposée autour de la conduite de transport 26 pour former un conduit flexible comme décrit dans la demande française n° 07 56579 de la Demande resse.

Dans cette variante, la conduite de transport 26 et chaque ligne fonctionnelle 30 sont déployables conjointement entre une configuration de repos enroulée sur un tambour d'enroulement placé sur le navire de pose 22 et une configuration déployée vers le fond 14 de l'étendue d'eau 12.

Dans une autre variante d'utilisation, le dispositif d'extraction 18 est déplacé dans son ensemble, après la déconnexion du deuxième point 62 à l'écart de l'ensemble de surface 20, depuis un premier point d'ancrage de l'ancre 36 sur le fond 14 de l'étendue d'eau vers un deuxième point d'ancrage de l'ancre 36 sur le fond 14 de l'étendue d'eau, sans remonter la conduite 26 et l'ensemble de fond 24 sur l'ensemble de surface 20.

A cet effet, un navire (non représenté) portant une grue est utilisé pour soulever partiellement la conduite 26 et l'ancre 36 à l'écart du fond 14 au premier point d'ancrage, en saisissant la conduite 26 par exemple au niveau du raccord 68. Puis, le navire convoie le dispositif d'extraction 18 vers le deuxième point d'ancrage, où la conduite 26 et l'ancre 36 sont redescendus pour placer l'ancre 36 au contact du fond 14. La conduite 26 et l'ancre 36 restent immergés sous la surface 16 de l'étendue d'eau 12 pendant le transport entre le premier point d'ancrage et le deuxième point d'ancrage. La flottabilité apportée par l'ensemble de flottabilité 28 facilite le soulèvement du dispositif d'extraction 18 et autorise son transport en maintenant la partie inférieure rigide 64 sensiblement verticale.

En variante, la partie supérieure flexible 66 occupe une configuration en caténaire dans la configuration connectée.

L'ancre 26 est par exemple du type ancre à succion (« succion pile » en anglais) ou de type pile d'ancrage par gravité (« gravity base »).

## Revendications

1. Dispositif d'extraction (18) d'un matériau comprenant des roches et/ou des sédiments situé au fond (14) d'une étendue d'eau (12), du type comprenant :
- un ensemble de fond (24) comprenant des moyens (50, 52) de prélèvement du matériau sur le fond (14) de l'étendue d'eau (12) et une station de base (32) ;
- une conduite (26) de transport du matériau prélevé, raccordée en un premier point (60) sur l'ensemble de fond (24) et destinée à être raccordée en un deuxième point (62) à un ensemble de surface (20) flottant sur l'étendue d'eau (12) ;
**caractérisé en ce que** l'ensemble de fond (24) comprend des moyens d'ancrage (36) dans le fond (14) de l'étendue d'eau (12), **caractérisé en ce que** le dispositif d'extraction (18) comprenant un ensemble de flottabilité (28) destiné à être totalement immergé sous l'étendue d'eau (12), l'ensemble de flottabilité (28) étant solidaire d'au moins une région supérieure de la conduite de transport (26) pour maintenir la conduite de transport (26) dans une configuration sensiblement verticale dans l'étendue d'eau (12) entre l'ensemble de fond (24) et la région supérieure lorsque le deuxième point (62) est déconnecté de l'ensemble de surface (20), les moyens d'ancrage (36) comportant un plot de fixation dans le fond de l'étendue d'eau et un câble de liaison à la station de base (32).

2. Dispositif (18) selon la revendication 1, **caractérisé en ce que** l'ensemble de flottabilité (20) comprend une pluralité de bouées (96, 98) montées autour de la région supérieure de la conduite de transport (26).

3. Dispositif (18) selon l'une quelconque des revendications 1 ou 2, **caractérisé en ce que** la conduite de transport (26) comprend une partie inférieure rigide (64) raccordée à l'ensemble de fond (24) et une partie supérieure flexible (66) raccordée à la partie inférieure rigide (64), l'ensemble de flottabilité (28) étant monté au moins partiellement sur la partie inférieure rigide (64).

4. Dispositif (18) selon l'une quelconque des revendications 1 ou 2, **caractérisé en ce que** la conduite de transport (26) est flexible sur sensiblement toute sa longueur pour être déployable entre une configuration enroulée sur un tambour d'enroulement porté par l'ensemble de surface (20) et une configuration déployée dans l'étendue d'eau (12).

5. Dispositif (18) selon l'une quelconque des revendications précédentes, **caractérisé en ce que** l'ensemble de fond (24) comprend un véhicule extracteur (38), raccordé à la conduite de transport (26), les moyens de prélèvement (50) étant portés par le véhicule extracteur (38).

6. Dispositif (18) selon l'une quelconque des revendications précédentes, **caractérisé en ce que** l'ensemble de fond (24) comprend un support (54) de collecte de matériau, raccordé à la conduite de transport (26), le support de collecte (54) étant destiné à être posé sur le fond (14) de l'étendue d'eau (12) pour recueillir le matériau prélevé par des moyens de prélèvement (52), les moyens de prélèvement (52) étant destinés à être manoeuvrés depuis l'ensemble de surface (20), indépendamment du support de collecte (54).

7. Dispositif selon l'une quelconque des revendications précédentes, **caractérisé en ce que** les moyens d'ancrage (36) comprennent une ancre maintenue immobile dans le fond de l'étendue d'eau.

8. Installation (10) d'extraction d'un matériau situé au fond (14) d'une étendue d'eau (12), **caractérisée en ce qu'**elle comprend :
- un ensemble de surface (20) destiné à s'étendre au moins partiellement au-dessus de la surface (16) de l'étendue d'eau (12) ;
- un dispositif d'extraction (18) selon l'une quelconque des revendications précédentes,
le deuxième point (62) de la conduite de transport (26) étant déplaçable par rapport à l'ensemble de surface (20) entre une configuration connectée dans laquelle le deuxième point (62) est raccordé à l'ensemble de surface (20) et une configuration démontée dans laquelle le deuxième point (62) est situé totalement à l'écart de l'ensemble de surface (20), l'ensemble de flottabilité (28) maintenant la conduite de transport (26) dans une configuration sensiblement verticale dans l'étendue d'eau (12) entre l'ensemble de fond (24) et la région supérieure, dans la configuration connectée et dans la configuration démontée.

9. Installation (10) selon la revendication 8, **caractérisé en ce que** l'ensemble de surface (20) est porté par un navire (22) flottant sur l'étendue d'eau, le navire (22) étant apte à tourner de 360° autour d'un axe (A-A') sensiblement vertical de la conduite de transport (26) lorsque le deuxième point (62) est maintenu raccordé sur l'ensemble de surface et lorsque les moyens d'ancrage (36) sont maintenus immobiles sur le fond de l'étendue d'eau

10. Procédé d'extraction d'un matériau situé au fond (14) d'une étendue d'eau (12) à l'aide d'une installation (10) selon la revendication 8 ou 9, **caractérisé en ce qu'**il comprend les étapes suivantes :
- raccordement du deuxième point (62) de la conduite de transport (26) sur l'ensemble de surface (20) ;
- extraction du matériau à partir du fond (14) de l'étendue d'eau (12) par les moyens de prélèvement (50, 52) ;
- convoyage du matériau extrait vers l'ensemble de surface (20) à travers la conduite de transport (26) ; puis
- déconnexion du deuxième point (62) de la conduite de transport (26) à l'écart de l'ensemble de surface (20), l'ensemble de flottabilité (28) maintenant la conduite de transport (26) dans une configuration sensiblement verticale dans l'étendue d'eau (12) entre l'ensemble de fond (24) et la région supérieure après la déconnexion.

11. Procédé selon la revendication 9, caractérisé ence qu'il comprend, après l'étape de déconnexion, une étape additionnelle de raccordement du deuxième point (62) de la conduite de transport (26) à l'ensemble de surface (20).

12. Procédé selon la revendication 9 ou 10, **caractérisé en ce que** l'installation (10) comprend un premier navire (22) et un deuxième navire, chaque navire portant un ensemble de surface (20), le procédé comprenant les étapes suivantes :
- raccordement du deuxième point (62) de la conduite de transport (26) sur l'ensemble de surface (20) du premier navire (22) ;
- extraction du matériau à partir du fond (14) de l'étendue d'eau (12) par les moyens de prélèvement (50, 52),
- convoyage du matériau extrait vers l'ensemble de surface (20) du premier navire (22) à travers la conduite de transport (26), puis
- déconnexion du deuxième point (62) de la conduite de transport (26) à l'écart de l'ensemble de surface (20) du premier navire (22), l'ensemble de flottabilité (20) maintenant la conduite de transport (26) dans une configuration sensiblement verticale dans l'étendue d'eau (12) entre l'ensemble de fond (24) et la région supérieure,
- raccordement du deuxième point (62) de la conduite de transport (26) sur l'ensemble de surface (20) du deuxième navire.

## Patentansprüche

1. Vorrichtung (18) zum Extrahieren eines Materials, das Steine und/oder Sedimente umfasst, die sich am Boden (14) eines Gewässers (12) befinden, umfassend:
- eine Bodenanordnung (24), die Mittel (50, 52) zum Entnehmen von Material am Boden (14) des Gewässers (12) und eine Basisstation (32) umfasst;
- eine Transportleitung (26) für das entnommene Material, die an einem ersten Punkt (60) an der Bodenanordnung (24) angeschlossen ist und vorgesehen ist, an einem zweiten Punkt (62) an eine Oberflächenanordnung (20) angeschlossen zu werden, die auf dem Gewässer (12) schwimmt;
wobei die Bodenanordnung (24) Mittel (36) zum Verankern im Boden (14) des Gewässers (12) umfasst, **dadurch gekennzeichnet, dass** die Extraktionsvorrichtung (18) eine Auftriebsanordnung (28) umfasst, die vorgesehen ist, vollständig in das Gewässer (12) einzutauchen, wobei die Auftriebsanordnung (28) mit mindestens einem oberen Bereich der Transportleitung (26) verbunden ist, um die Transportleitung (26) in einer im Wesentlichen senkrechten Stellung in dem Gewässer (12) zwischen dem Boden (24) und dem oberen Bereich zu halten, wenn der zweite Punkt (62) von der Oberflächenanordnung (20) abgekoppelt wird, wobei die Verankerungsmittel (36) einen Klotz zum Befestigen im Boden des Gewässers und ein Verbindungskabel mit der Basisstation (32) aufweist.

2. Vorrichtung (18) nach Anspruch 1, **dadurch gekennzeichnet, dass** die Auftriebsanordnung (20) eine Mehrzahl von Bojen (96, 98) umfasst, die um den oberen Bereich der Transportleitung (26) montiert sind.

3. Vorrichtung (18) nach einem beliebigen der Ansprüche 1 oder 2,
**dadurch gekennzeichnet, dass** die Transportleitung (26) einen starren unteren Bereich (64), der mit der Bodenanordnung (24) verbunden ist, und einen flexiblen oberen Bereich (66), der an den unteren starren Bereich (64) angeschlossen ist, umfasst, wobei die Auftriebsanordnung (28) mindestens teilweise an dem starren unteren Bereich (64) montiert ist.

4. Vorrichtung (18) nach einem beliebigen der Ansprüche 1 oder 2,
**dadurch gekennzeichnet, dass** die Transportleitung (26) über im Wesentlichen ihre gesamte Länge flexibel ist, um zwischen einer auf eine Wickeltrommel, die von der Oberflächenanordnung (20) getragen wird, gewickelte Stellung und einer in dem Gewässer (12) abgewickelten Stellung abgewickelbar zu sein.

5. Vorrichtung (18) nach einem beliebigen der vorhergehenden Ansprüche, **dadurch gekennzeichnet, dass** die Bodenanordnung (24) ein Extraktionsfahrzeug (38) umfasst, das an die Transportleitung (26) angeschlossen ist, wobei die Mittel (50) zum Entnehmen von dem Extraktionsfahrzeug (38) getragen werden.

6. Vorrichtung (18) nach einem beliebigen der vorhergehenden Ansprüche, **dadurch gekennzeichnet, dass** die Bodenanordnung (24) einen Träger (54) zum Sammeln von Material umfasst, der an die Transportleitung (26) angeschlossen ist, wobei der Sammelträger (54) vorgesehen ist, auf dem Boden (40) der Gewässer (12) abgestützt zu werden, um das von den Mitteln zum Entnehmen (52) entnommene Material aufzunehmen, wobei die Mittel zum Entnehmen (52) vorgesehen sind, von der Oberflächenanordnung (20) unabhängig von dem Sammelträger (54) betätigt werden kann.

7. Vorrichtung (18) nach einem beliebigen der vorhergehenden Ansprüche, **dadurch gekennzeichnet, dass** die Verankerungsmittel (36) einen Anker aufweisen, der feststehend im Boden der Gewässer gehalten wird.

8. Anlage (10) zum Extrahieren eines am Boden (14) einer Gewässer (12) vorhandenen Materials, **dadurch gekennzeichnet, dass** sie umfasst:
- eine Oberflächenanordnung (20), die vorgesehen ist, sich zumindest teilweise über der Oberfläche (16) des Gewässers (12) zu erstrecken;
- eine Extraktionsvorrichtung (18) nach einem beliebigen der vorhergehenden Ansprüche,
wobei der zweite Punkt (6) der Transportleitung (26) in Bezug auf die Oberflächenanordnung (20) zwischen einer verbundenen Stellung, in der der zweite Punkt (62) an die Oberflächenanordnung (20) angeschlossen ist, und einer abgekoppelten Stellung, in der der zweite Punkt (62) vollständig von der Oberflächenanordnung (20) entfernt ist, bewegbar ist, wobei die Auftriebsanordnung (28), die die Transportleitung (26) in einer im Wesentlichen vertikalen Stellung in dem Gewässer (12) zwischen der Bodenanordnung (24) und dem oberen Bereich in der verbundenen Stellung und in der abgekoppelten Stellung hält.

9. Anlage (10) nach Anspruch 8, **dadurch gekennzeichnet, dass** die Oberflächenanordnung (20) von einem Schiff (22) getragen wird, das auf der Gewässer schwimmt, wobei das Schiff (22) geeignet ist, 360° um eine Achse (A-A') zu drehen, die im Wesentlichen vertikal zu der Transportleitung (26) ist, wenn der zweite Punkt (62) in der an die Oberflächenanordnung angeschlossenen Stellung gehalten wird, und wenn die Verankerungsmittel (36) an dem Boden des Gewässers festliegend gehalten werden.

10. Verfahren zum Extrahieren eines am Boden (14) eines Gewässers (12) liegenden Materials mit Hilfe einer Anlage (10) nach Anspruch 8 oder 9, **dadurch gekennzeichnet, dass** es die folgenden Schritte umfasst:
- Anschließen des zweiten Punkts (62) der Transportleitung (26) an die Oberflächenanordnung (20);
- Extrahieren des Materials vom Boden (14) des Gewässers (12) durch die Mittel zum Entnehmen (50, 52);
- Transportieren des extrahierten Materials zur Oberflächenanordnung (20) durch die Transportleitung (26); dann
- Abkoppeln des zweiten Punkts (62) derTransportleitung (26) und Entfernen von der Oberflächenanordnung (20), wobei die Auftriebsanordnung (28), die die Transportleitung (26) in einer im Wesentlichen vertikalen Stellung in dem Gewässer (12) zwischen der Bodenanordnung (24) und dem oberen Bereich in der verbundenen Stellung und in der abgekoppelten Stellung hält.

11. Verfahren nach Anspruch 10, **dadurch gekennzeichnet, dass** es nach dem Schritt des Abkoppelns einen zusätzlichen Schritt des Anschließens des zweiten Punkts (62) der Transportleitung (26) an die Oberflächenanordnung (20) umfasst.

12. Verfahren nach Anspruch 10 oder 11, **dadurch gekennzeichnet, dass** die Anlage (10) ein erstes Schiff (22) und ein zweites Schiff umfasst, wobei jedes Schiff eine Oberflächenanordnung (20) trägt, wobei das Verfahren die folgenden Schritte umfasst:
- Anschließen des zweiten Punkts (62) der Transportleitung (26) an die Oberflächenanordnung (20) des ersten Schiffs (22);
- Extrahieren des Materials vom Boden (14) des Gewässers (12) durch die Mittel zum Entnehmen (50, 52),
- Transportieren des extrahierten Materials zu der Oberflächenanordnung (20) des ersten Schiffs (22) durch die Transportleitung (26), dann
- Abkoppeln des zweiten Punkts (62) der Transportleitung (26) und Entfernen von der Oberflächenanordnung (20) des ersten Schiffs (22), wobei die Auftriebsanordnung (28) die Transportleitung (26) in einer im Wesentlichen vertikalen Stellung in dem Gewässer (12) zwischen der Bodenanordnung (24) und dem oberen Bereich hält,
- Anschließen des zweiten Punkts (62) der Transportleitung (26) an die Oberflächenanordnung (20) des zweiten Schiffs.

## Claims

1. A device (18) for extracting a material comprising rocks and/or sediments situated at the bottom (14) of an expanse of water (12), of the type comprising:
- a bottom assembly (24) comprising means (50, 52) for gathering material on the bottom (14) of the expanse of water (12) and a base station (32) ;
- a pipe (26) for transporting the gathered material, connecting at a first point (60) to the bottom assembly (24) and intended to be connected at a second point (62) to a surface assembly (20) floating on the expanse of water (12);
the bottom assembly (24) comprisingmeans (36) for anchoring into the bottom (14) of the expanse of water (12), **characterized in that** the extraction device (18) comprises a buoyancy assembly (28) intended to be completely submerged under the expanse of water (12), the buoyancy assembly (28) being integral with at least one upper region of the transport pipe (26) in order to keep the transport pipe (26) in a substantially vertical configuration in the expanse of water (12) between the bottom assembly (24) and the upper region when the second point (62) is disconnected from the surface assembly (20), the means for anchoring (36) comprising a fixing point in the bottom of the expanse of water and a connection cable to the base station (32).

2. The device (18) according to claim 1, **characterized in that** the buoyancy assembly (20) comprises a plurality of buoys (96, 98) mounted around the upper region of the transport pipe (26).

3. The device (18) according to any one of claims 1 or 2, **characterized in that** the transport pipe (26) comprises a rigid lower portion (64) connected to the bottom assembly (24) and a flexible upper portion (66) connected to the lower rigid portion (64), the buoyancy assembly (28) being at least partially mounted on the rigid lower portion (64).

4. The device (18) according to any one of claims 1 or 2, **characterized in that** the transport pipe (26) is flexible over substantially the entire length thereof so as to be deployable between a configuration wound around a winding drum supported by the surface assembly (20) and a configuration deployed in the expanse of water (12).

5. The device (18) according to any one of the preceding claims, **characterized in that** the bottom assembly (24) comprises an extraction vehicle (38), connected to the transport pipe (26), the gathering means (50) being supported by the extraction vehicle (38).

6. The device (18) according to any one of the preceding claims, **characterized in that** the bottom assembly (24) comprises a material collection support (54), connected to the transport pipe (26), the collection support (54) being intended to be placed on the bottom (14) of the expanse of water (12) to collect the material gathered by gathering means (52), the gathering means (52) being intended to be maneuvered from the surface assembly (20), independently of the collection support (54).

7. The device according to any one of the preceding claims, **characterized in that** the anchor means (36) comprises an anchor kept immobile in the bottom of the expanse of water.

8. An installation (10) for extracting a material situated at the bottom (14) of an expanse of water (12), **characterized in that** it comprises:
- a surface assembly (20) intended to extend at least partially above the surface (16) of the expanse of water (12);
- an extraction device (18) according to any one of the preceding claims,
the second point (62) of the transport pipe (26) being movable in relation to the surface assembly (20) between a connected configuration in which the second point (62) is connected to the surface assembly (20) and a disassembled configuration in which the second point (62) is situated completely spaced away from the surface assembly (20), the buoyancy assembly (28) keeping the transport pipe (26) in a substantially vertical configuration in the expanse of water (12) between the bottom assembly (24) and the upper region, in the connected configuration and in the disassembled configuration.

9. Installation (10) according to claim 8, **characterized in that** the surface assembly (20) is carried by a ship (22) floating on the expanse of water, the ship (22) being able to rotate 360° around a substantially vertical axis (A-A') of the transport pipe (26) when the second point (62) is kept connected on the surface assembly, and when the anchoring means (36) are kept immobile on the bottom of the expanse of water.

10. A method for extracting a material situated at the bottom (14) of an expanse of water (12) using an installation (10) according to claim 8 or 9, **characterized in that** it comprises the following steps:
- connecting the second point (62) of the transport pipe (26) on the surface assembly (20);
- extracting the material from the bottom (14) of the expanse of water (12) using gathering means (50, 52);
- conveying the extracted material towards the surface assembly (20) through the transport pipe (26); then
- disconnecting the second point (62) of the transport pipe (26) spaced away from the surface assembly (20), the buoyancy assembly (28) keeping the transport pipe (26) in a substantially vertical configuration in the expanse of water (12) between the bottom assembly (24) and the upper region after the disconnection.

11. The method according to claim 10, **characterized in that** it comprises, after the disconnection step, an additional step for connecting the second point (62) of the transport pipe (26) to the surface assembly (20).

12. The method according to claim 10 or 11, **characterized in that** the installation (10) comprises a first ship (22) and a second ship, each ship carrying a surface assembly (20), the method comprising the following steps:
- connecting the second point (62) of the transport pipe (26) on the surface assembly (20) of the first ship (22);
- extracting material from the bottom (14) of the expanse of water (12) using the gathering means (50, 52),
- conveying the extracted material towards the surface assembly (20) of the first ship (22) through the transport pipe (26), then
- disconnecting the second point (62) of the transport pipe (26) spaced away from the surface assembly (20) of the first ship (22), the buoyancy assembly (20) keeping the transport pipe (26) in a substantially vertical configuration in the expanse of water (12) between the bottom assembly (24) and the upper region,
- connecting the second point (62) of the transport pipe (26) on the surface assembly (20) of the second ship.
